# EUROPÄISCHE PATENTSCHRIFT

(11) **EP 2 843 160 B1**
(45) Veröffentlichungstag und Bekanntmachung des Hinweises auf die Patenterteilung: **16.03.2016**
(21) Anmeldenummer: 13182042.5
(22) Anmeldetag: 28.08.2013
(51) Int. Cl.: E05B 15/02

(54) **Schließblech einer Zarge oder eines Rahmens einer Tür**
Striker plate of a frame or a frame of a door
Tôle de fermeture d'un dormant ou d'un cadre d'une porte

(43) Veröffentlichungstag der Anmeldung: 04.03.2015
(73) Patentinhaber: Sälzer GmbH, 35037 Marburg (DE)
(72) Erfinder: Sälzer, Heinrich, 35037 Marburg (DE)
(74) Vertreter: Bauer, Dirk

(56) Entgegenhaltungen:
- WO-A1-2012/045919
- DE-U1-202009 014 219
- FR-A1- 2 614 061
- GB-A- 514 386

## Beschreibung

Die Erfindung betrifft ein Schließblech einer Zarge oder eines Rahmens einer Tür, insbesondere einer Sicherheitstür, mit mindestens einem Durchbruch zur Einführung einer Falle und/oder eines Riegels eines Flügels der Tür, wobei der Flügel in der Zarge oder dem Rahmen um mindestens eine Drehachse, vorzugsweise eine vertikale Drehachse, drehbar gelagert ist und wobei der mindestens eine Durchbruch an einem Rand, an dem sich eine Haltefläche der Falle oder des Riegels bei einer auf den Flügel einwirkenden Öffnungskraft abstützt, mindestens einen Rollenkörper aufweist, der in einer Verriegelungsstellung der Falle und/oder des Riegels mit der Falle und/oder dem Riegel in Kontakt kommt und der um eine zu dem Rand parallel verlaufende Achse drehbar gelagert ist.

Im Sinne der vorliegenden Anmeldung ist die Zarge derjenige Teil der Tür, der fest in einer eine Türöffnung begrenzenden Gebäudeöffnung montiert wird. Der Flügel ist mit Hilfe von Bändern drehbar in der Zarge oder dem Rahmen gelagert und von einer Schließstellung in eine Offenstellung überführbar. An der Zarge befindet sich das Schließblech, welches typischerweise in Form eines flachen oder winkelförmigen Stahlblechs mit mindestens einer Aussparung bzw. Ausnehmung für eine Falle und/oder einen Riegel ausgestaltet ist. Das Schließblech kann neben dem Einbau in einer Zarge auch in einem Stellflügel einer mehrflügeligen Tür vorgesehen werden.

Typischerweise befindet sich die Falle in dem Flügel der Tür, wobei die der Bandseite der Tür abgewandte Seite der Falle eine keil- bzw. rampenförmig abgeschrägte Seite aufweist. Beim Zufallen der Tür schnappt die Falle in das Schließblech und ragt in einen dahinter liegenden Freiraum ein, wodurch der Flügel in einem Schließzustand gehalten wird. Dabei liegt die Haltefläche der Falle an dem Rand des Durchbruchs an, an dem der Rollenkörper angeordnet ist.

Zusätzlich zu der Falle kann sich in dem Flügel der Tür noch der Riegel befinden, wobei der Riegel durch eine Drehung mit einem Schlüssel ausfährt und den Flügel in seinem Schließzustand zusätzlich verriegelt. Hierzu durchdringt der Riegel das Schließblech in einem zweiten Durchbruch, bevor er in einen weiteren Freiraum in dem Rahmen der Tür eintritt. Der Riegel kann plattenförmig oder bolzenförmig ausgestaltet sein. Weitere Ausführungsformen des Riegels sind denkbar.

Gemäß der vorliegenden Anmeldung kann die Tür mit einem so genannten Fallenschloss, Riegelschloss oder einem Fallen-Riegelschloss ausgestattet sein.

### Stand der Technik

Im Laufe der Lebenszeit einer Tür ist diese unterschiedlichen Witterungsbedingungen und Umwelteinflüssen ausgesetzt. Diese verursachen mögliche Setz- oder Senkbewegungen des Türflügels und somit der Falle. Die Setz- und Senkbewegungen können wegen einer verstärkten Reibung zwischen der Falle und dem Schließblech zu einem erschwerten Verschließen und/oder Öffnen der Tür führen.

Ein in der US 4,892,341 beschriebenes Schließblech ist selbsteinstellend und passt sich somit den Setz- und Senkbewegungen des Türflügels und der darin angeordneten Falle an. Zu diesem Zweck besitzt das Schließblech an einer Seite eine flexible Wandung in Form eines federbeweglich gelagerten Rollenkörpers, der bei einem von der Falle ausgeübten Gegendruck um eine gewisse horizontale Strecke ausweichen kann. Die Falle gleitet über den Rollenkörper und tritt anschließend durch den Durchbruch in dem Schließblech in den Freiraum ein. In dem Schließblech ist eine Tasche vorhanden, in die der Rollenkörper bei seitlicher Auslenkung eintreten kann. Die Achse des Rollenkörpers ist in fest auf der Rückseite des Schließblechs angeordneten Lagern gelagert, sodass die seitliche Auslenkung des Rollenkörpers allein durch die elastische Verformung der Achse erreicht werden kann. Hierdurch soll erreicht werden, dass die Tür immer schließbar ist, auch wenn Setzbewegungen auftreten.

Nachteilig an dieser Ausbildung ist, dass der Rollenkörper bei der elastischen Verformung der Achse einen Reibungswiderstand erfährt. Dies führt dazu, dass der Rollenkörper sich nicht einwandfrei um eine vertikale Achse drehen kann. Weiterhin ist nachteilig, dass der federbeweglich gelagerte Rollenkörper äußeren Manipulationen der Tür nicht standhält, wodurch die Tür leicht aufzubrechen ist.

Aufgrund der hohen Sicherheitsbestimmungen ist diese Art des Schließbleches nicht für Sicherheitstüren in beispielsweise Justizanstalten geeignet. Sicherheitstüren sind Extrembedingungen ausgesetzt. Dazu gehört zum Beispiel, dass eine inhaftierte Person kräftig an der Tür rütteln oder gegen diese stoßen kann. Hinzu kommt, dass diese Person beispielsweise versucht mittels eines Keils zwischen dem Flügel und der Zarge den Gefängniswärter daran zu hindern, in die Zelle einzutreten. Der Keil wirkt auf das Türblatt, wodurch die Falle gegen das Schließblech gedrückt wird. Eine Tür mit dem in der US 4,892,341 beschriebenen Schließblech würde diesen Belastungen nicht standhalten.

Weiterhin können sich unter dem Einfluss von Hitzeinwirkungen, wie diese beispielsweise bei einem Brandfall auftreten können, die Zarge und vor allem der Flügel der Tür verziehen. Dies führt ebenfalls zu einem großen Druck von der Falle auf das Schließblech, wodurch ein Öffnen der Tür erschwert oder sogar verhindert wird.

### Aufgabe

Aus diesem Grunde ist es Aufgabe der vorliegenden Erfindung, ein Schließblech zu entwickeln, welches unter den vorgenannten Extrembedingungen ein einfaches Öffnen der Tür ermöglicht. Darüber hinaus sollen die mit den Schließblechen versehenen Türen den Sicherheitsbestimmungen für Sicherheitstüren entsprechen.

### Lösung

Diese Aufgabe wird erfindungsgemäß dadurch gelöst, dass der mindestens eine Rollenkörper in eine Richtung senkrecht zu der Achse unverschiebbar gelagert ist.

Im Sinne der vorliegenden Anmeldung heißt unverschiebbar, dass sich der Rollenkörper bei normalen Betriebsbedingungen nicht senkrecht zu der Achse verschiebt. Auch darf sich der Rollenkörper nicht bei einem starken Rütteln an der Tür oder einem heftigen Stoßen gegen die Tür senkrecht zu der Achse verschieben.

Die Tatsache, dass der Rand des Durchbruchs einen Rollenkörper aufweist, der in eine Richtung senkrecht zu der Achse unverschiebbar gelagert ist, hat folgenden Vorteil: In dem Fall, dass beispielsweise eine inhaftierte Person mit geeigneten Mittel den Flügel derart manipuliert, dass die Haltefläche der Falle an den Rand des Schließbleches gepresst wird, ist gerade nicht - wie bisher - eine äußerst hohe Reibkraft zu überwinden, um die Falle zurückzuziehen; vielmehr wird die bei herkömmlichen Türen auftretende äußerst hohe Reibkraft durch eine deutlich geringere Rollreibung ersetzt, wodurch die Falle ohne Weiteres zurückgezogen und die Tür somit geöffnet werden kann. Die Rollreibung entsteht durch eine Drehung des Rollenkörpers, so dass sich die Falle daran abrollen kann. Der Rollenkörper dreht sich um die Achse, die zum einen parallel zu dem Rand des Durchbruchs und zum anderen in Längsrichtung des Schließblechs verläuft.

Um den hohen Sicherheitsbestimmungen für Sicherheitstüren gerecht zu werden, darf das Schließblech, wie dieses beispielsweise in der US 4,892,341 der Fall ist, nicht nachgiebig sein. Die erfindungsgemäße Tür ist für einen Sicherheitsbereich tauglich und muss dementsprechend Manipulationen von inhaftierten Personen standhalten. Dies wird dadurch ermöglicht, dass der Rollenkörper in eine Richtung senkrecht zu der Achse sowie senkrecht und parallel zu der Längsrichtung des in der Schließstellung befindlichen Flügels der Tür unverschiebbar gelagert ist.

Das vorgenannte gilt ebenfalls für den Fall, dass ein Rollenkörper am Rand des Durchbruchs für einen Riegel angeordnet ist.

Bei einer hohen Anpresskraft von der Falle auf das Schließblech beziehungsweise den mindestens einen Rollenkörper, ist es vorteilhaft wenn der mindestens eine Rollenkörper drehbar auf einem die Achse definierenden Achskörper gelagert ist, wobei der Achskörper starr ausgebildet ist. Somit ist ausgeschlossen, dass der Achskörper verformt oder verbogen wird, wodurch eine weitestgehend reibungsfreie Drehung des Rollenköpers gewährleistet wird. Würde der Achskörper verformbar sein, könnte sich der Rollenkörper beispielsweise mit dem Achskörper selbst oder benachbarten Rollenkörpern verkanten und die Rollbewegung eingeschränkt werden. Auch wäre dann die Auflagefläche des Rollenkörpers an der Falle verringert oder nur punktuell vorhanden, so dass ein Abrollen wieder eingeschränkt wäre.

Die Erfindung weiter ausgestaltend ist vorgesehen, dass der Achskörper einen Zylinderstift mit einem Durchmesser zwischen 4 mm und 10 mm, vorzugsweise zwischen 6 mm und 8 mm aufweist. Der Außendurchmesser des Achskörpers entspricht annähernd dem Innendurchmesser des mindestens einen Rollenkörpers, welcher auf dem Achskörper angebracht wird. Die Länge des Zylinderstifts ist vorzugsweise zwischen 40 mm und 80 mm, weiter vorzugsweise zwischen 50 mm und 70 mm. Die Länge des Zylinderstifts ist abhängig von der Länge des Durchbruches in dem Schließblech, in welches der Zylinderstift mitsamt des mindestens einen Rollenkörpers eingesetzt wird.

Um eine Abnutzung der einzelnen Rollenkörper zu verringern und um das Verwenden von Standard-Rollenkörpern zu ermöglichen, ist gemäß einer besonders vorteilhaften Ausgestaltung der Erfindung vorgesehen, dass in Richtung der Achse betrachtet eine Mehrzahl von Rollenkörpern hintereinander angeordnet ist, wobei vorzugsweise eine Breite einer Fuge zwischen zwei benachbarten Rollenkörpern kleiner als 1 mm, vorzugsweise kleiner als 0,5 mm ist. Die Fugen zwischen den einzelnen Rollenkörpern werden möglichst klein gehalten, damit eine Kontaktfläche zwischen den Rollenkörpern und der Falle und/oder den Rollenkörper und des Riegels in der Verriegelungsstellung möglichst groß ist. Eine große Kontaktfläche ermöglicht eine gute Verteilung der Öffnungskräfte die auf den Flügel der Tür und dementsprechend auf die Falle oder den Riegel wirken können. Dadurch wird die Rollreibung auf die einzelnen Rollenkörper verringert und das Zurückziehen der Falle und/oder des Riegels erleichtert.

Nach der Anbringung des mindestens einen Rollenkörpers auf dem Achskörper ist es besonders vorteilhaft, wenn der Achskörper an mindestens einem Ende in einem eine Lagerbohrung aufweisenden Befestigungselement gelagert ist, dessen Außendurchmesser oder Breitenmaß vorzugsweise dem Außendurchmesser des mindestens einen Rollenkörpers entspricht. Ist der Außendurchmesser der Befestigungselemente größer als der des Rollenkörpers, kann es passieren, dass die Falle und/oder der Riegel anstatt auf den Rollenkörpern auf den Befestigungselementen aufliegt, was ein erschwertes Öffnen der Tür zur Folge hätte.

Der Achskörper wird an mindestens einem Ende mittels einer Presspassung in der Lagerbohrung der jeweiligen Befestigungselemente untergebracht. Anschließend wird der Achskörper mit dem mindestens einen Rollenkörper und den Befestigungselementen in das Schließblech eingeschoben. Eine blockförmige Ausgestaltung der Befestigungselemente ermöglicht eine einfach Anbringung des Achskörpers mit dem mindestens einen Rollenkörper und der Befestigungselemente in dem Schließblech. Die Befestigungselemente werden mit dem Schließblech verschweißt und sind somit fest in dem Schließblech verankert. Nichtsdestotrotz sind die Rollenkörper drehbar auf dem Achskörper gelagert.

Alternativ ist vorgesehen, dass der Rollenkörper an mindestens einem Ende einen Befestigungsabschnitt, vorzugsweise in Form eines Achsstummels aufweist, dessen Durchmesser kleiner ist als ein Durchmesser des Rollenkörpers in einem Mittelbereich. Der Befestigungsabschnitt wird in die Lagerbohrung des Befestigungselementes eingebracht. Allerdings erfolgt die Verbindung zwischen dem Befestigungsabschnitt nicht mittels einer Presspassung, da der Rollenkörper drehbar in den Befestigungselementen gelagert wird. Bei dieser Alternative sind der Rollenkörper und der Achskörper eine Einheit, die sich als Ganzes in den Befestigungselementen dreht.

Vorteilhafterweise ist der mindestens eine Rollenkörper ein Nadellager, das mit seinen als Nadeln ausgeformten Wälzkörpern auf einer äußeren Mantelfläche des Achskörpers abrollt. Nadellager sind Wälzlager, wobei die Wälzkörper in dem Nadellager optisch gesehen der Form einer Nadel nahe kommen. Die Wälzkörper sind dünne und sehr lange Zylinderrollen. Nadellager haben eine sehr geringe Einbauhöhe und sind dementsprechend platzsparend, ohne dass auf eine hohe Tragkraft verzichtet werden muss. Weiterhin ist mittels der Nadellager ein schmiermittelfreier Betrieb möglich. Im Gegensatz zu Kugellagern bieten Nadellager eine größere Auflagerfläche.

Um die Reibungsfläche so gering wie möglich zu halten, ist ferner vorgesehen, dass sich die Haltefläche der Falle und/oder des Riegels zur Ableitung einer auf den Flügel einwirkenden Öffnungskraft ausschließlich an dem mindestens einen Rollenkörper abstützt. Das heißt, dass bei der Öffnung der Tür die Falle und/oder der Riegel ausschließlich über den mindestens einen Rollenkörper gleiten. Folglich werden in der Verriegelungsstellung der Tür die auf die Falle einwirkenden Öffnungskräfte von dem mindestens einen Rollenkörper aufgenommen. Ein Reibungswiderstand, der beispielsweise durch eine Kontaktfläche zwischen der Falle und den Befestigungselementen oder dem Schließblech auftreten kann, wird dadurch vermieden.

Vorteilhafterweise besitzt der mindestens eine Rollenkörper einen Außendurchmesser zwischen 7 mm und 15 mm, vorzugsweise zwischen 8 mm und 12 mm, wobei vorzugsweise ein Abstand zwischen der Achse und einer durch eine Ansichtsfläche des Schließblechs definierten Ebene zwischen 0 mm und 4 mm beträgt. Die Ansichtsfläche ist im Sinne der vorliegenden Anmeldung die Fläche des Schließblechs, die bei geschlossener Tür dem Flügel zugewandt ist und nur bei geöffnetem Flügel sichtbar ist. Je nach Bauart der Zarge und des Schließblechs kann der Rollenkörper bündig mit dem Rand des Schließbleches abschließen oder aber über den Rand des Schließbleches überstehen.

Schließlich ist noch vorgesehen, dass ein definierter Lagerabstand eine parallel zu der Achse des mindestens einen Rollenkörpers gemessene Höhe des Durchbruchs höchstens um 20 % überschreitet. Der definierte Lagerabstand ist als lichter Abstand zwischen zwei gegenüberliegenden Befestigungselementen, die fest mit dem Schließblech verbunden sind, definiert. Vorzugsweise ist vorgesehen, dass der Lagerabstand den Durchbruch höchstens um 10%, weiter vorzugsweise überhaupt nicht übersteigt und noch weiter vorzugsweise unterschreitet. Mittels eines geringen Lagerabstandes wird der Achskörper möglichst kurz gehalten. Ein kurzer Achskörper ermöglicht eine möglichst starre Ausbildung des Achskörpers und somit die Unverschiebbarkeit des mindestens einen Rollenkörpers.

### Ausführungsbeispiel

Die vorstehend beschriebene Erfindung wird nachfolgend anhand eines Ausführungsbeispiels, das in den Figuren dargestellt wird, näher erläutert.

Es zeigt:
- Fig. 1:: Ansicht einer Tür in Schließstellung mit einem erfindungsgemäßen Schließblech,
- Fig. 2:: Horizontalschnitt durch die Tür gemäß Figur 1,
- Fig. 2a:: Vergrößerte Darstellung eines Horizontalschnitts durch einen Rollenkörper gemäß Figur 2,
- Fig. 3:: Ansicht des Schließbleches gemäß Figur 1,
- Fig. 4:: Vertikalschnitt des erfindungsgemäßen Schließbleches gemäß Figur 1,
- Fig. 5:: Ansicht eines alternativen Schließblechs,
- Fig. 6:: Ansicht eines weiteren alternativen Schließblechs,
- Fig. 7:: Vertikalschnitt des Schließblechs gemäß Figur 6,
- Fig. 8:: Ansicht eines vierten alternativen Schließblechs und
- Fig. 9:: Vertikalschnitt des Schließblechs gemäß Figur 8.

Die Figur 1 zeigt eine Ansicht auf die Bandseite **1** einer Tür **2** in ihrer Schließstellung **3**. Ein Flügel **4** der Tür **2** ist mit Hilfe von zwei Bändern **5** drehbar in einer Zarge **6** gelagert, wobei eine Drehachse **7** der Tür **2** vertikal verläuft. In dem Flügel **4** ist ein Schloss mit einer Falle **8** und ein Riegel **9** angeordnet. Während die Tür **2** von der Öffnungsstellung in die Schließstellung **3** überführt wird, durchdringt die Falle **8** einen ersten, oberen Durchbruch **10** in einem Schließblech **11** gemäß Figur 3, wobei die Falle **8** im vorliegenden Fall so kurz ausgebildet ist, dass sie nicht in einen Freiraum **12** in der Zarge **6** eintritt. Zusätzlich kann der Riegel **9** mittels eines Schlüssels durch einen zweiten Durchbruch **13** in dem Schließblech **11** in einen Freiraum **14** eingeschoben werden. Die Freiräume **12** und **14** sind als ein durchgehender Freiraum ausgebildet und könnten alternativ als voneinander getrennte Freiräume ausgebildet werden. Die Falle **8** sowie der Riegel **9** befinden sich nun in einer Verriegelungsstellung **15**.

Sowohl der Riegel **9** als auch die Falle **8** können mittels des Schlüssels zurückgeschoben werden, um die Tür **2** wieder in ihre Öffnungsstellung überführen zu können. Zusätzlich zu dem Schlüssel lässt sich die Falle **8** auch mit einem Türdrücker **16** öffnen.

Wie in der Figur 2 gezeigt, weist die Falle **8** eine der Bandseite **1** abgewandte keilbeziehungsweise rampenförmig abgeschrägte Seite **17** auf. Eine flache Haltefläche **18** der Falle **8** liegt in der Verriegelungsstellung **15** an einem Rand **19** des ersten Durchbruches **10** in dem Schließblech **11** an, wobei dieser Rand **19** des in der Zarge **6** befindlichen Schließblechs **11** aus fünf Rollenkörpern **20** besteht, was näher in der Figur 3 zu erkennen ist. Diese Rollenkörper **20** sind um ihre eigene Achse **21** drehbar gelagert, so dass bei einem Zurückziehen der Falle **8** durch Betätigung des Türdrückers **16** die Falle **8** mit ihrer Haltefläche **18** an den Rollenkörpern **20** abrollt. Dies ist insbesondere von Vorteil, wenn die Falle **8** durch äußere Einflüsse gegen den Rand **19** des Durchbruchs **10** und somit gegen die Rollenkörper **20** gedrückt wird.

In der Figur 2a wird ein Horizontalschnitt durch den Rollenkörper **20** gemäß Figur 2 in einer vergrößerten Darstellung gezeigt. Die Rollenkörper **20** sind in Richtungen, welche durch einen Pfeil **S** und einen Pfeil **P** angeben sind, unverschiebbar gelagert. Dabei beschreibt der Pfeil **S** eine Richtung, welche senkrecht zu der Längsrichtung des in der Schließstellung **3** befindlichen Flügels **4** der Tür **2** und senkrecht zu der Achse **21** steht. Der Pfeil **P** beschreibt eine Richtung der Rollenkörper **20** parallel zu der Längsrichtung des in der Schließstellung **3** befindlichen Flügels **4** der Tür **2** und senkrecht zu der Achse **21**.

In der Figur 3 ist erkennbar, dass die Rollenkörper **20**, welche als Nadellager ausgebildet sind, auf einem Achskörper **22** in Form eines Zylinderstiftes aufgeschoben sind. Der Innendurchmesser der Rollenkörper **20** entspricht im vorliegenden Beispiel dem Außendurchmesser eines Zylinderstiftes von 6 mm. Der Achskörper **22** ist starr ausgebildet und verhindert somit eine Bewegung der Rollenkörper **20** in eine horizontale Richtung zu einer Achse **23**, die parallel zu dem Rand **19** des Durchbruchs **10** verläuft und sich in Längsrichtung des Schließblechs **11** erstreckt. Die Achse **23** fällt somit mit der Achse **21** der Rollenkörper **20** zusammen. Die Rollenkörper **20** stehen auf der dem Durchbruch **10** abgewandten Seite **24** hin um 2 mm über das Schließblech **11** hervor.

Zwischen den hintereinander angeordneten Rollenkörpern **20** befinden sich Fugen **25**, die jeweils kleiner als 0,5 mm breit sind.

Zur Positionierung des Achskörpers **22** mit den daran befindlichen Rollenkörpern **20** in dem Schließblech **11** befinden sich an zwei jeweiligen Enden **26, 27** des Achskörpers **22** blockförmige Befestigungselemente **28, 29.** Die Befestigungselemente **28, 29** weisen denselben Außendurchmesser von 10 mm wie die Rollenkörper **20** auf. In den Befestigungselementen **28, 29** befindet sich jeweils eine nicht durchgängige Lagerbohrung.

Die zur Fixierung des Achskörpers **22** vorgesehenen Befestigungselemente **28, 29** liegen jeweils in einer rechteckigen Aussparung **30, 31**, die jeweils wie eine Tasche zur Aufnahme der Befestigungselemente **28, 29** wirken, wobei sie in Längsrichtung des Durchbruchs **10** betrachtet an einem oberen Ende **32** und unteren Ende **33** des Durchbruchs angrenzen. Die Befestigungselemente **28, 29** sind mit dem Schließblech **11** verschweißt.

Die in Figur 3 gezeigte Seite des Schließbleches **11** stellt die Ansichtsfläche **34** dar. Die Ansichtsfläche **34** ist in einem eingebauten Zustand des Schließblechs **11** lediglich sichtbar, wenn sich die Tür **2** in der Öffnungsstellung befindet. Zur Befestigung des Schließbleches **11** in der Zarge **6**, werden drei Schrauben durch drei dafür vorgesehene Bohrungen **35** geführt und in die Zarge **6** geschraubt.

In Figur 4 wird ein Vertikalschnitt des Schließbleches **11** aus Figur 3 dargestellt. Dem Vertikalschnitt ist zu entnehmen, dass die Achse **23** des Achskörpers **22** in einem Abstand von 4 mm zur Ansichtsfläche **34** verläuft. Die Rollenkörper **20** auf dem Achskörper **22** ragen sowohl auf der Ansichtsfläche **34** als auch auf der der Ansichtsfläche **34** abgewandten Fläche **36** jeweils um 1 mm über das Schließblech **11** hinaus.

In der Figur 5 ist ein zweites erfindungsgemäßes Schließblech **111** gezeigt, das sich von dem Schließblech **11** gemäß Figur 3 insofern unterscheidet, dass die Rollenkörper **20** auf ihrer dem Durchbruch **10** abgewandten Seite **24** hin nicht überstehen, sondern mit dem Schließblech **111** bündig abschließen. Dieses Schließblech **111** kann als Austausch-Schließblech verwendet werden, wenn ein Eingriff von der Falle **8** oder dem Riegel **9** zur Bandseite **1** hin verschoben werden soll.

Die Figuren 6 und 7 zeigen ein weiteres erfindungsgemäßes Schließblech **211**, das im Unterschied zu dem Schließblech **1** gemäß Figur 3 bzw. 4 sowohl am Rand **19** des Durchbruchs **10** für die Falle **8** als auch am Rand **37** des Durchbruchs **13** für den Riegel **9** Rollenkörper **20** aufweist.

Schließlich ist in den Figuren 8 und 9 ein Schließblech **311** gezeigt, das lediglich für eine Tür **2** mit einem Riegel **9** vorgesehen ist und somit nur einen Durchbruch **13** für den Riegel **9** aufweist. Analog zu den zuvor beschriebenen Schließblechen **11, 111, 211** weist der Rand **37** des Durchbruches **13** in dem Schließblech **311** die Rollenkörper **20** auf.

### Bezugszeichenliste

- 1: Bandseite
- 2: Tür
- 3: Schließstellung
- 4: Flügel
- 5: Bänder
- 6: Zarge
- 7: Drehachse
- 8: Falle
- 9: Riegel
- 10: Durchbruch
- 11, 111, 211, 311: Schließblech
- 12: Freiraum
- 13: Durchbruch
- 14: Freiraum
- 15: Verriegelungsstellung
- 16: Türdrücker
- 17: Abgeschrägte Seite
- 18: Haltefläche
- 19: Rand
- 20: Rollenkörper
- 21: Achse
- 22: Achskörper
- 23: Achse
- 24: Seite
- 25: Fuge
- 26: Ende
- 27: Ende
- 28: Befestigungselement
- 29: Befestigungselement
- 30: Aussparung
- 31: Aussparung
- 32: Oberes Ende
- 33: Unteres Ende
- 34: Ansichtsfläche
- 35: Bohrung
- 36: Fläche
- 37: Rand

- S: Pfeil
- P: Pfeil

## Patentansprüche

1. Schließblech (11, 111, 211. 311) für eine Zarge (6) oder einen Rahmen einer Tür (2), insbesondere einer Sicherheitstür, mit mindestens einem Durchbruch (10, 13) zur Einführung einer Falle (8) und/oder eines Riegels (9) eines Flügels (4) der Tür (2), wobei der Flügel (4) in der Zarge (6) oder dem Rahmen um mindestens eine Drehachse (7), vorzugsweise eine vertikale Drehachse (7), drehbar gelagert ist und wobei der mindestens eine Durchbruch (10, 13) an einem Rand (19, 37), an dem sich eine Haltefläche (18) der Falle (8) oder des Riegels (9) im montierten Zustand des Flügels (4) bei einer auf den Flügel (4) einwirkenden Öffnungskraft abstützen kann, mindestens zwei Rollenkörper (20) aufweist, die in einer Verriegelungsstellung (15) der Falle (8) und/oder des Riegels (9) mit der Falle (8) und/oder dem Riegel (9) in Kontakt kommen und die um eine zu dem Rand (19, 37) parallel verlaufende Achse (23) drehbar gelagert sind, wobei die mindestens zwei Rollenkörper (20) in eine Richtung senkrecht zu der Achse (23) unverschiebbar gelagert sind, **dadurch gekennzeichnet, dass** die mindestens zwei Rollenkörper (20) jeweils ein Nadellager sind, das jeweils mit seinen als Nadeln ausgeformten Wälzkörpern auf einer äußeren Mantelfläche des Achskörpers (22) abrollt.

2. Schließblech (11, 111, 211, 311) nach Anspruch 1, **dadurch gekennzeichnet, dass** die mindestens zwei Rollenkörper (20) drehbar auf einem die Achse (23) definierenden Achskörper (22) gelagert sind, wobei der Achskörper (22) starr ausgebildet ist.

3. Schließblech (11, 111, 211, 311) nach Anspruch 2, **dadurch gekennzeichnet, dass** der Achskörper (22) ein Zylinderstift mit einem Durchmesser zwischen 4 mm und 10 mm, vorzugsweise zwischen 6 mm und 8 mm ist, wobei die Länge des Zylinderstifts vorzugsweise zwischen 40 mm und 80 mm, weiter vorzugsweise zwischen 50 mm und 70 mm ist.

4. Schließblech (11, 111, 211, 311) nach einem der Ansprüche 1 bis 3. **dadurch gekennzeichnet, dass** in Richtung der Achse (23) betrachtet eine Mehrzahl von Rollenkörpern (20) hintereinander angeordnet ist, wobei vorzugsweise eine Breite einer Fuge (25) zwischen zwei benachbarten Rollenkörpern (20) kleiner als 1 mm, vorzugsweise kleiner als 0,5 mm ist

5. Schließblechs (11, 111, 211, 311) nach einem der Ansprüche 2 bis 4 wenn Anspruch 4 zumindest von Anspruch 2 abhängig ist, **dadurch gekennzeichnet, dass** der Achskörper (22) an mindestens einem Ende (26, 27) in einem eine Lagerbohrung aufweisenden Befestigungselement (28, 29) gelagert ist, dessen Außendurchmesser oder Breitenmaß vorzugsweise dem Außendurchmesser der mindestens zwei Rollenkörper (20) entspricht.

6. Schließblech (11, 111, 211, 311) nach einem der Ansprüche 1 bis 5, **dadurch gekennzeichnet, dass** sich die Haltefläche (18) der Falle (8) oder des Riegels (9) im montierten Zustand des Flügels (4) zur Ableitung einer auf den Flügel (4) einwirkenden Öffnungskraft ausschließlich an den mindestens zwei Rollenkörpern (20) abstützen kann.

7. Schließblech (11, 111, 211, 311) nach einem der Ansprüche 1 bis 6, **dadurch gekennzeichnet, dass** die mindestens zwei Rollenkörper (20) einen Außendurchmesser zwischen 7 mm und 15 mm, vorzugsweise zwischen 8 mm und 12 mm, besitzt. wobei vorzugsweise ein Abstand zwischen der Achse (23) und einer durch eine Ansichtsfläche (34) des Schließblechs (11, 111, 211, 311) definierten Ebene zwischen 0 mm und 4 mm beträgt.

8. Schließblech (11, 111, 211, 311) nach einem der Ansprüche 1 bis 7, **dadurch gekennzeichnet, dass** ein als lichter Abstand zwischen zwei gegenüberliegenden Befestigungselementen (28, 29), die fest mit dem Schließblech (11, 111, 211, 311) verbunden sind, definierter Lagerabstand eine parallel zu der Achse (23) der mindestens zwei Rollenkörper (20) gemessene Höhe des Durchbruchs (10, 13) höchstens um 20%, vorzugsweise höchstens um 10%, weiter vorzugsweise überhaupt nicht übersteigt und noch weiter vorzugsweise unterschreitet.

## Claims

1. A striker plate (11, 111, 211, 311) for a door surround (6) or door frame (2), in particular of a security door, with at least one opening (10, 13) for purposes of introducing a latch (8) and/or a lock (9) of a leaf (4) of the door (2), wherein the leaf (4) is mounted in the door surround (6) or the frame such that it can rotate about at least one axis of rotation (7), preferably a vertical axis of rotation (7), and wherein the at least one opening (10, 13) has at least two rollers (20) at an edge (19, 37) on which a retaining surface (18) of the latch (8) or lock (9), in the mounted state of the leaf (4), can be supported in the event of an opening force acting on the leaf (4), which rollers, in a locking position (15) of the latch (8) and/or lock (9), come into contact with the latch (8) and/or lock (9), and are mounted such that they can rotate about an axis (23) running parallel to the edge (19, 37), wherein the at least two rollers (20) are mounted such that they cannot be displaced in a direction at right angles to the axis (23), **characterised in that** each of the at least two rollers (20) is a needle bearing, which in each case rolls with its rolling elements formed as needles on an outer shell surface of the axial body (22).

2. The striker plate (11, 111, 211, 311) in accordance with claim 1, **characterised in that** the at least two rollers (20) are mounted such that they can rotate on an axial body (22) defining the axis (23), wherein the axial body (22) is of a rigid design.

3. The striker plate (11, 111, 211, 311) in accordance with claim 2, **characterised in that** the axial body (22) is a cylindrical pin with a diameter of between 4 mm and 10 mm, preferably of between 6 mm and 8 mm, wherein the length of the cylindrical pin is preferably of between 40 mm and 80 mm, more preferably of between 50 mm and 70 mm.

4. The striker plate (11, 111, 211, 311) in accordance with one of the claims 1 to 3, **characterised in that** as viewed in the direction of the axis (23), a number of rollers (20) are arranged one behind another, whereby a width of a gap (25) between two adjacent rollers (20) is preferably less than 1 mm, preferably less than 0.5 mm.

5. The striker plate (11, 111, 211, 311) in accordance with one of the claims 2 to 4, if claim 4 is at least dependent upon claim 2, **characterised in that** at at least one end (26, 27) the axial body (22) is mounted in a mounting element (28, 29) having a bearing bore, the outer diameter, or width dimension, of which preferably corresponds to the outer diameter of the at least two rollers (20).

6. The striker plate (11, 111, 211, 311) in accordance with one of the claims 1 to 5, **characterised in that** in the mounted state of the leaf (4) the retaining surface (18) of the latch (8) or lock (9) can be supported exclusively on the at least two rollers (20) for purposes of diverting an opening force acting on the leaf (4).

7. The striker plate (11, 111, 211, 311) in accordance with one of the claims 1 to 6, **characterised in that** the at least two rollers (20) possess an outer diameter of between 7 mm and 15 mm, preferably of between 8 mm and 12 mm, wherein a distance between the axis (23) and a plane defined by a face (34) of the striker plate (11, 111, 211, 311) is preferably between 0 mm and 4 mm.

8. The striker plate (11, 111, 211, 311) in accordance with one of the claims 1 to 7, **characterised in that** a bearing distance defined as a clearance between two opposing mounting elements (28, 29), which are securely connected with the striker plate (11, 111, 211, 311) exceeds a height of the opening (10, 13) measured parallel to the axis (23) of the at least two rollers (20) by a maximum of 20%, preferably by a maximum of 10%, more preferably does not exceed the height at all, and even more preferably is less than the latter.

## Revendications

1. Plaque de fermeture (11, 111, 211, 311) pour encadrement (6) ou cadre de porte (2), en particulier porte de sécurité, comportant au moins une percée (10, 13) pour l'introduction d'un loquet (8) et/ou d'un verrou (9) d'un battant (4) de la porte (2), le battant (4) s'appuyant en rotation dans l'encadrement (6) ou le cadre autour d'au moins un axe de rotation (7), de préférence un axe de rotation vertical (7), et l'au moins une percée (10, 13) présentant, au niveau d'un bord (19, 37) sur lequel une surface d'arrêt (18) du loquet (8) ou du verrou (9) peut s'appuyer en état monté du battant (4) dans le cas d'une force d'ouverture agissant sur le battant (4), au moins deux corps roulants (20) qui, dans une position de verrouillage (15) du loquet (8) et/ou du verrou (9), viennent en contact avec le loquet (8) et/ou le verrou (9) et qui s'appuient en rotation autour d'un axe (23) s'étendant parallèlement au bord (19, 37), les au moins deux corps roulants (20) s'appuyant de manière inamovible dans un sens perpendiculaire à l'axe (23), **caractérisée en ce que** les au moins deux corps roulants (20) sont respectivement un roulement à aiguilles qui roule respectivement par ses corps à roulements réalisés sous forme d'aiguilles sur une surface d'enveloppe extérieure du corps de l'axe (22).

2. Plaque de fermeture (11, 111, 211, 311) selon la revendication 1, **caractérisée en ce que** les au moins deux corps roulants (20) s'appuient en rotation sur un corps d'axe (22) définissant l'axe (23), le corps d'axe (22) ayant une conformation rigide.

3. Plaque de fermeture (11, 111, 211, 311) selon la revendication 2, **caractérisée en ce que** le corps d'axe (22) est une tige cylindrique ayant un diamètre compris entre 4 mm et 10 mm, de préférence entre 6 mm et 8 mm, la longueur de la tige cylindrique étant de préférence comprise entre 40 mm et 80 mm, plus préférentiellement entre 50 mm et 70 mm.

4. Plaque de fermeture (11, 111, 211, 311) selon une des revendications 1 bis 3, **caractérisée en ce que**, vus en direction de l'axe (23), une pluralité de corps roulants (20) sont disposés les uns derrière les autres, une largeur d'un joint (25) entre deux corps roulants voisins (20) étant de préférence inférieure à 1 mm, de préférence inférieure à 0,5 mm.

5. Plaque de fermeture (11, 111, 211, 311) selon une des revendications 2 bis 4 si la revendication 4 est au moins dépendante de la revendication 2, **caractérisée en ce que** le corps d'axe (22) s'appuie par au moins une extrémité (26, 27) dans un élément de fixation présentant un alésage d'appui (28, 29) et dont le diamètre extérieur ou la cote de largeur équivaut de préférence au diamètre extérieur des au moins deux corps roulants (20).

6. Plaque de fermeture (11, 111, 211, 311) selon une des revendications 1 bis 5, **caractérisée en ce que** la surface d'arrêt (18) du loquet (8) ou du verrou (9), à l'état monté du battant (4), pour évacuer une force d'ouverture agissant sur le battant (4), peut s'appuyer exclusivement au niveau des au moins deux corps roulants (20).

7. Plaque de fermeture (11,111,211,311) selon une des revendications 1 bis 6, **caractérisée en ce que** les au moins deux corps roulants (20) possèdent un diamètre extérieur compris entre 7 mm et 15 mm, de préférence entre 8 mm et 12 mm, une distance entre l'axe (23) et un plan défini par une surface de visualisation (34) de la plaque de fermeture (11, 111, 211, 311) étant comprise entre 0 mm et 4 mm.

8. Plaque de fermeture (11, 111, 211, 311) selon une des revendications 1 bis 7, **caractérisée en ce qu'**une distance d'appui définie en tant que distance intérieure entre deux éléments de fixation opposés (28, 29) qui sont reliés fixement à la plaque de fermeture (11, 111, 211, 311) ne dépasse pas une hauteur mesurée parallèlement à l'axe (23) des au moins deux corps roulants (20) de la percée (10, 13) de plus de 20 %, de préférence de plus de 10 %, plus préférentiellement ne dépasse pas du tout et encore plus préférentiellement ne l'atteint pas.
